# EUROPÄISCHE PATENTSCHRIFT

(11) **EP 0 309 384 B1**
(45) Veröffentlichungstag und Bekanntmachung des Hinweises auf die Patenterteilung: **27.01.1993**
(21) Anmeldenummer: 88730204.0
(22) Anmeldetag: 07.09.1988
(51) Int. Cl.: H01H 71/02

(54) **Mehrpoliges Niederspannungs-Schaltgerät mit einem in parallele Kammern unterteilten Isolierstoffgehäuse**
Multi-pole low-voltage switching device with an insulating case divided into parallel chambers
Dispositif interrupteur multipolaire basse tension avec un boîtier isolant sous-divisé en chambres parallèles

(30) Priorität: 23.09.1987 DE 3732470
(43) Veröffentlichungstag der Anmeldung: 29.03.1989
(73) Patentinhaber: SIEMENS AKTIENGESELLSCHAFT, 80333 München (DE)
(72) Erfinder: Böttcher, Martin, Dipl.-Ing., D-1000 Berlin 10 (DE); Manthe, Karl-Heinz, Dipl.-Ing., D-1000 Berlin 20 (DE); Pfeiffer, Bernhard, Dr.-Ing., D-1000 Berlin 49 (DE)

(56) Entgegenhaltungen:
- EP-A- 0 208 613
- DE-A- 1 918 851
- FR-A- 2 224 861
- US-A- 3 421 129

## Beschreibung

Die Erfindung betrifft ein mehrpoliges Niederspannungs-Schaltgerät mit einem durch Trennwände in parallele Kammern unterteilten Isolierstoffgehäuse und in den Kammern angeordneten Anschlußvorrichtungen sowie feststehende und bewegbare Kontakte und Schaltkammern aufweisenden Strombahnen, wobei die Trennwände mindestens auf einem Teil ihrer Länge und Höhe als Trennwand-Einzelteile ausgebildet sind und das Isolierstoffgehäuse sowie die Trennwand-Einzelteile mit ineinandergreifenden Ausnehmungen bzw. Vorsprüngen versehen sind, und wobei ferner die Trennwand-Einzelteile als Träger von Komponenten bzw. innerem Zubehör ausgebildet sind.

Ein Schaltgerät dieser Art ist durch die US-A-3 421 129 bekannt geworden. Dabei ist der Innenraum des Schaltgerätes von Außenwänden durchgehend begrenzt und wird beim Einbau der Kontaktsysteme und des Zubehörs durch die Zwischenwände unterteilt. Dies bedeutet, daß der Innenraum des Schaltgerätes nur von einer Seite her zugänglich ist. Der Erfindung liegt hiervon ausgehend die Aufgabe zugrunde, die Montage der Komponenten des Schaltgerätes weiter zu erleichtern.

Gemäß der Erfindung wird diese Aufgabe dadurch gelöst, daß jedes Trennwand-Einzelteil einstückig mit wenigstens einem eine der Kammern stirnseitig abschließenden Querteil ausgebildet ist, daß eines der Trennwandeinzelteile für den stirnseitigen Abschluß von zwei benachbarten Kammern als T-förmiges Teil ausgebildet ist und daß sich die Trennwand-Einzelteile von einer Anschlußteile aufweisenden Stirnseite des Isolierstoffgehäuses bis zu den an die gegenüberliegende weitere Anschlußräume aufweisenden Stirnseite angrenzenden, Lichtbogenlöscheinrichtungen enthaltenden Schaltkammern erstrecken. Hierdurch wird erreicht, daß das Gehäuse bei der Montage des Schaltgerätes nicht nur von oben, sondern auch von einer Stirnseite her zugänglich ist. Zugleich ermöglicht es die Gestaltung der Trennwand-Einzelteile, wahlweise dreipolige oder vierpolige Schaltgeräte herzustellen. Dies geschieht dadurch, daß zusätzlich zu dem T-förmigen Trennwand-Einzelteil ein oder zwei mit nur einem stirnseitig abschließenden Querteil versehene Trennwand-Einzelteile verwendet werden.

Die Erfindung wird im folgenden anhand der in den Figuren dargestellten Ausführungsbeispiele näher erläutert.

Die Figur 1 zeigt das Unterteil eines Isolierstoffgehäuses eines Niederspannungs-Leistungsschalters in der Draufsicht.

Die Figur 2 zeigt ein T-förmiges Trennwand-Einzelteil für den Einsatz in dem Isolierstoffgehäuse gemäß der Figur 1.

Gleichfalls zum Einsetzen in das Isolierstoffgehäuse gemäß der Figur 1 ist ein L-förmiges Trennwand-Einzelteil gemäß der Figur 3 vorgesehen.

In der Figur 4 ist ein Schnitt durch einen Niederspannungs-Leistungsschalter dargestellt.

Das Gehäuseunterteil 1 gemäß der Figur 1 ist Bestandteil des Isolierstoffgehäuses eines Niederspannungs-Leistungsschalters und kann nach oben beispielsweise durch ein Gehäuseoberteil abgedeckt sein, wie dies in der GB-A-1 244 890 dargestellt ist. In dem Gehäuseunterteil 1 befinden sich insgesamt vier parallel angeordnete Räume oder Kammern 2, 3, 4 und 5, zwischen denen sich Trennwände 6, 7 und 8 befinden. Diese Trennwände sind nicht durchgehend oder einstückig gestaltet, sondern gliedern sich jeweils in einen mit dem Gehäuseunterteil 1 verbundenen oder hiervon unabhängigen Teil und einen weiteren, als Einzelteil hergestellten Trennwandteil. Wie die Figur 1 zeigt, begrenzen die Trennwandteile 6a, 7a und 8a Lichtbogenkammern 2a, 2b, 2c und 2d, in denen sich Löschblechanordnungen sowie feststehende und bewegbare Kontaktteile befinden. Am Beispiel der Löschkammer 2a sind Löschbleche 10 sowie ein bewegbarer Kontakthebel 11 gezeigt. Im Bereich der Löschkammer 3a sind die zuvor erwähnten Teile fortgelassen, während ein mit dem Kontakthebel 11 zusammenwirkender feststehender Gegenkontakt 12 erkennbar ist. Die verbleibenden Kammerabschnitte 2b, 3b, 4b und 5b sind zur Aufnahme mechanischer Teile des Leistungsschalters vorgesehen, zu denen insbesondere eine Schaltwelle zur Betätigung der bewegbaren Kontakthebel sowie die als Schaltschloß bezeichneten Verklinkungs-und Antriebsteile sowie Auslöser und zusätzliche Komponenten wie Hilfsauslöser und Hilfsschalter gehören. Die Trennwände dieser Kammern werden durch Trennwand-Einzelteile 6b, 7b und 8b gebildet, die unterschiedlich ausgeführt sind. Hierzu wird zunächst auf die Figuren 2 und 3 Bezug genommen.

In der Figur 2 ist das Trennwand-Einzelteil 6b gezeigt, das eine im wesentlichen T-förmige Gestalt aufweist. Das Kopfteil des Trennwand-Einzelteiles 6b wiest dabei zwei unterschiedlich lange Querschenkel 13 und 14 auf, die der Breite der Kammerteile 2b und 3b entsprechen. Der Kammerteil 3b ist zur Aufnahme der für alle Kammern des Schaltgeräte gemeinsamen Antriebs- und Verklinkungsteile etwas breiter als die übrigen Kammern ausgebildet. Die Schenkel 13 und 14 schließen somit die Kammern 2b und 3b an der einen Stirnseite des Gehäuseunterteiles 1 ab.

Zugleich dient das Trennwand-Einzelteil 6b als Träger von Zubehörteilen. Als Beispiel hierfür ist ein Auslöser 17 gezeigt, der somit ohne jede Behinderung durch benachbarte Teile montiert werden kann, bevor das Trennwand-Einzelteil 6b in das Isolierstoffgehäuse eingesetzt wird. Ferner ist ein Arbeitsstromauslösers 20 vorgesehen, dessen Stößel 21 in geeigneter Weise mit den Antriebs- und Verklinkungsteilen zusammenwirken kann und der mit Anschlußstiften 22 zur Versorgung seiner Magnetspule versehen ist.

Zur Abtrennung der Kammerteile 3b, 4b und 5b dienen zwei gleiche Trennwand-Einzelteile 7b und 8b. Diese Teile sind, wie die Figur 3 zeigt, L-förmig oder winkelförmig ausgebildet und können gleichfalls als Träger von Zubehörteilen verwendet werden. Als Beispiel zeigt die Figur 3 einen an dem Trennwand-Einzelteil 7b angebrachten Hilfsschalter 24, dessen Betätigungsstößel 25 in den Kammerteil 4b hineinragt und dort in geeigneter Weise mit der Schaltwelle des Schaltgerätes zusammenwirken kann.

In der Figur 3 ist ferner durch eine gestrichelte Darstellung angedeutet, daß die Höhe des Trennwand-Einzelteile 7b bzw. 8b verschieden sein kann. Dies bedeutet bei der Verwendung von Isolierstoffgehäusen gleicher Höhe, daß die am Gehäuseoberteil vorzusehenden Trennwandteile gleichfalls unterschiedlich zu wählen sind. Insbesondere kann die Höhe des Trennwand-Einzelteiles 7b für die gesamte Höhe des Innenraumes des Isolierstoffgehäuses bemessen sein. Es kommt auch eine Abstufung der Höhe in Betracht, wenn die Form des am Gehäuseoberteil befindlichen Gegenstückes des Trennwand-Einzelteiles entsprechend gestaltet ist. Sinngemäß in der beschriebenen Weise kann die Höhe des Trennwand-Einzelteiles 6b in Figur 2 unterschiedlich gewählt sein.

Wie dies die Figur 1 zeigt, ist das Gehäuseunterteil 1 im Bereich des Überganges zwischen den Kammerteilen 2a und 2b sowie sinngemäß am Übergang zwischen den weiteren Kammerteilen verstärkt ausgeführt, wodurch gleichzeitig ein Raum für die Anordnung von Löchern 30 für Befestigungsschrauben und für Nuten 31 geschaffen wird, in welche die Trennwand-Einzelteile 6b, 7b und 8b eingreifen. An den gegenüberliegenden Enden der Trennwand-Einzelteile 6b, 7b und 8b sind leistenartige Vorsprünge 18 bzw. 26 vorgesehen, die mit entsprechenden Nuten 32 des Gehäuseunterteiles 1 zusammenwirken. Ferner liegen die Enden der Schenkel 15 des Trennwand-Einzelteiles 6b an einem Gehäusevorsprung 33 und das Ende des Schenkels 23 des Trennwand-Einzelteiles 8b an einem Gehäusevorsprung 34 an. Hierdurch sind alle Trennwand-Einzelteile unverrückbar festgelegt.

Beim Zusammenbau eines Schaltgerätes unter Verwendung des Gehäuseunterteiles 1 gemäß der Figur 1 wird in der Weise vorgegangen, daß nach dem Einbau der ortsfesten Teile der Strombahnen, insbesondere von Anschlußvorrichtungen in stirnseitigen Anschlußräumen 35 und 36 des Gehäuseunterteiles 1 und der hiermit unmittelbar in Verbindung stehenden weiterführenden Leiter eine Schaltwelle mit Kontakthebeln und an der Schaltwelle angreifenden Antriebs- und Verklinkungsteilen in den zunächst nicht unterteilten Raum neben den Lichtbogenkammern eingesetzt wird. Dann werden nacheinander die Trennwand-Einzelteile 6b, 7b und 8b mit den zuvor daran angebrachten Komponenten des Zubehörs eingesetzt. Hiedurch kann zugleich eine obere Lagerschale für die Schaltwelle gebildet werden, wenn gemäß den Figuren 2 und 3 entsprechende Ausnehmungen 27 und 28 vorgesehen werden. Durch das Aufsetzen eines Gehäuseoberteiles werden alle Kammern bzw. Kammerteile verschlossen und die Trennwand-Einzelteile 6b, 7b und 8b auch in der verbleibenden Richtung senkrecht zur Zeichenebene in Figur 1 festgelegt.

In dem in der Figur 1 gezeigten Beispiel weist das Gehäuseunterteil 1 vier parallele Kammern auf. Dementsprechend sind ein T-förmiges Trennwand-Einzelteil 6b und zwei L-förmige Trennwand-Einzelteile 7b und 8b verwendet. Soll das gleiche Prinzip auf einen dreipoligen Schalter angewandt werden, so wird lediglich ein T-förmiges Trennwand-Einzelteil 6b und ein einzelnes Trennwand-Einzelteil 7b benötigt.

Der in der Figur 4 gezeigte Leistungsschalter 40 weist ein Isolierstoffgehäuse 41 mit einem Gehäuseunterteil 42 und einem Gehäuseoberteil 43 auf. Die Schnittdarstellung läßt die Hauptbestandteile einer Strombahn des Leistungsschalters 40 erkennen. Diese umfaßt ausgehend von einer ersten Anschlußvorrichtung 44 ein feststehendes Kontaktstück 45, einen bewegbaren Schalthebel 46, der mittels einer Schaltwelle 47 zum Ein- und Ausschalten schwenkbar ist, ferner ein biegsames Stromband 50 und ein Klemmstück 51. Ferner gehören zu der Strombahn die Spule 53 eines als Ganzes mit 52 bezeichneten elektromagnetischen Auslösers und die Heizwicklung 55 für den Bimetallstreifen 56 eines als Ganzes mit 54 bezeichneten thermischen Auslösers, die über einen Anschlußwinkel 57 mit einer zweiten Anschlußvorrichtung 60 in Verbindung steht. Die Wicklung 53 des elektromagnetischen Auslösers 52 befindet sich auf einem U-förmigen Magnetkern 61, mit dessen Polflächen 62 ein Klappanker 63 zusammenwirkt. Das obere Ende des Klappankers 63 wirkt mit einer Auslösewelle 64 zusammen, auf welche über ein nicht dargestelltes Übertragungsteil auch die senkrecht zur Bildebene erfolgende Auslösebewegung des Bimetallstreifens 56 des thermischen Auslösers 54 übertragen wird.

Der Magnetkern 61 mit der darauf befindlichen Wicklung 53 des elektromagnetischen Auslösers 52 befindet sich in einer angepaßten Ausnehmung 66, die an ein Trennwand-Einzelteil 67 angeformt ist. Auch der Bimetallstreifen 65 ist an dem Trennwand-Einzelteil 67 angebracht. Somit können der elektromagnetische Auslöser 52 und der thermische Auslöser 54 außerhalb des Isolierstoffgehäuses 41 an dem Trennwand-Einzelteil 67 montiert werden. Diese Untereinheit wird dann am Montageplatz des Leistungsschalters 40 bereitgehalten. Dann wird diese Baugruppe in das Gehäuseunterteil 42 eingesetzt. Wie man erkennt, erstreckt sich das Trennwand-Einzelteil 67 ausgehend von dem Anschlußraum, in dem sich die Anschlußvorrichtung 60 befindet, bis zu einer Lichtbogenlöschkammer 70, die von den benachbarten Lichtbogenlöscheinrichtungen durch gesonderte Trennwandteile getrennt ist. Nach oben wird die Kammer des Isolierstoffgehäuses 41, in der sich die beschriebene Strombahn und nicht gezeigte benachbarte Strombahnen befinden, durch das Gehäuseoberteil 43 abgeschlossen.

## Patentansprüche

1. Mehrpoliges Niederspannungs-Schaltgerät mit einem durch Trennwände (6, 7, 8) in parallele Kammern (2, 3, 4, 5) unterteilten Isolierstoffgehäuse (1) und in den Kammern angeordneten Anschlußvorrichtungen sowie feststehende und bewegbare Kontakte (11, 12) und Schaltkammern aufweisenden Strombahnen, wobei die Trennwände (6, 7, 8) mindestens auf einem Teil ihrer Länge und Höhe als Trennwand-Einzelteile (6b, 7b, 8b) ausgebildet sind und das Isolierstoffgehäuse (1) sowie die Trennwand-Einzelteile (6b, 7b, 8b) mit ineinandergreifenden Ausnehmungen (32) bzw. Vorsprüngen (18, 26) versehen sind, und wobei ferner die Trennwand-Einzelteile (6b, 7b, 8b) als Träger von Komponenten bzw. innerem Zubehör (17, 20, 24) ausgebildet sind, **dadurch gekennzeichnet,**
daß jedes Trennwand-Einzelteil (6b, 7b, 8b) einstückig mit wenigstens einem eine der Kammern (2, 3, 4, 5) stirnseitig abschließenden Querteil (13, 14, 23) ausgebildet ist,
daß eines der Trennwand-Einzelteile (67) für den stirnseitigen Abschluß von zwei benachbarten Kammern (2, 3) als T-förmiges Teil (6b) ausgebildet ist und daß sich die Trennwand-Einzelteile (6b, 7b, 8b) von einer Anschlußräume (36) aufweisenden Stirnseite des Isolierstoffgehäuses (1) bis zu den an die gegenüberliegende, weitere Anschlußräume (35) aufweisenden Stirnseite angrenzenden, Lichtbogenlöscheinrichtungen (2a, 3a, 4a, 5a) enthaltenden Schaltkammern erstrecken.

## Claims

1. Multi-pole low-voltage switching device having an insulating material housing (1), which is split by separating walls (6, 7, 8) into parallel chambers (2, 3, 4, 5), and having connecting devices arranged in the chambers, as well as current tracks having stationary and movable contacts (11, 12) and switching chambers, the separating walls (6, 7, 8) being constructed at least on one part of their length and height as separating wall individual parts (6b, 7b, 8b), and the insulating material housing (1) as well as the separating wall individual parts (6b, 7b, 8b) being provided with interlocking recesses (32) and projections (18, 26), and, furthermore, the separating wall individual parts (6b, 7b, 8b) being constructed as supports for components and internal accessories (17, 20, 24), characterised in that each separating wall individual part (6b, 7b, 8b) is constructed integrally with at least one lateral part (13, 14, 23), which closes one of the chambers (2, 3, 4, 5) at the end, in that one of the separating wall individual parts (67) is constructed as a T-shaped part (6b) for closing two adjacent chambers (2, 3) at the ends, and in that the separating wall individual parts (6b, 7b, 8b) extend from an end of the insulating material housing (1) having connection spaces (36) to the switching chambers, which contain arc extinguishing devices (2a, 3a, 4a, 5a) and are adjacent to the opposite end, which has further connection spaces (35).

## Revendications

1. Appareil de coupure multipolaire basse tension comportant un boîtier en matériau isolant (1) subdivisé en des chambres parallèles (2,3,4,5) par des parois de séparation (6,7,8,9), et des dispositifs de raccordement disposés dans les chambres ainsi que des voies de courant comportant des contacts fixes et mobiles (11,12) et des chambres de coupure, et dans lequel les parois de séparation (6,7,8) sont réalisées, au moins sur une partie de leur longueur et de leur hauteur, sous la forme d'éléments individuels de paroi de séparation (6b,7b,8b) et le boîtier en matériau isolant (1) ainsi que les éléments de paroi de séparation individuels (6b,7b,8b) sont pourvus d'évidements (32) et de parties saillantes (18,26), qui s'emboîtent, et dans lequel en outre les éléments de paroi de séparation individuels (6b,7b,8b) sont réalisés sous la forme de supports de composants ou d'accessoires intérieurs (17,20,24), caractérisé par le fait que
chaque élément de paroi de séparation individel (6b,7b,8b) est réalisé d'un seul tenant avec au moins une partie transversale (13,14,23) fermant frontalement l'une des chambres (2,3,4,5),
que l'un des éléments individuels de paroi de séparation (67) est agencé sous la forme d'une pièce en forme de T (6b) pour réaliser la fermeture frontale de deux chambres voisines (2,3) et que les éléments de paroi de séparation individuels (6b,7b,8b) s'étendent depuis une face frontale, qui comporte des logements de raccordement (36), du boîtier en matériau isolant (1) jusqu'aux chambres de coupure qui jouxtent la face frontale opposée, qui comporte d'autres logements de raccordement (35), et qui contiennent des dispositifs (2a,3a,4a,5a) d'extinction d'arcs électriques.
